# EUROPÄISCHE PATENTSCHRIFT

(11) **EP 0 358 050 B1**
(45) Veröffentlichungstag und Bekanntmachung des Hinweises auf die Patenterteilung: **28.12.1994**
(21) Anmeldenummer: 89115582.2
(22) Anmeldetag: 23.08.1989
(51) Int. Cl.: H01H 50/64

(54) **Elektromagnetisches Schaltgerät**
Electromagnetic switchgear
Appareil de commutation électromagnétique

(30) Priorität: 05.09.1988 DE 8811206 U
(43) Veröffentlichungstag der Anmeldung: 14.03.1990
(73) Patentinhaber: SIEMENS AKTIENGESELLSCHAFT, 80333 München (DE)
(72) Erfinder: Streich, Georg, D-8450 Amberg (DE); Gnahn, Günter, D-8458 Sulzbach (DE); Held, Kurt, D-8450 Amberg (DE)

(56) Entgegenhaltungen:
- EP-A- 0 224 081
- DE-B- 1 151 302
- DE-B- 1 240 166
- US-A- 3 060 355

## Beschreibung

Die Erfindung bezieht sich auf ein elektromagnetisches Schaltgerät mit in einem beweglichen Kontaktträger gehaltenen, mit Festkontaktteilen Öffner- und Schließerkontakte bildenden, beweglichen Kontaktteilen, wobei der Kontaktträger mit dem Anker derart elastisch verbunden ist, daß bei verschweißtem Öffnerkontakt eine Weiterbewegung des beweglichen Magnetteils ohne Betätigung des Schließerkontaktes möglich ist und zusätzlich das Joch bis zum Schließen des Magnetsystem entgegenkommen kann.

Bei einem bekannten Schaltgerät der obengenannten Art (DE-A- 35 40 460) wird verhindert, daß beim Verschweißen eines Öffnerkontaktes die Schließerkontakte schließen können. Um das Magnetsystem in einem solchen Fall zum Schließen zu bringen, um ein Durchbrennen der Spule zu verhindern, ist ein relativ großer Federhub der Koppelfeder zwischen dem Kontaktbrückenträger und Anker erforderlich, was das Bauvolumen des Schaltgerätes nachteilig beeinflußt. Durch die Erfindung soll ein Schaltgerät der obengenannten Art geschaffen werden, das einfach im Aufbau bei geringem Bauvolumen ist. Dies wird auf einfache Weise dadurch erreicht, daß auch das Joch des Magnetsystems in seiner Schließrichtung elastisch aufgehängt ist und diese elastische Aufhängung die elastische Verbindung zwischen Anker und Kontaktträger und die Elastizität der beweglichen Kontaktteile derart aufeinander abgestimmt sind, daß bei verschweißtem Öffnerkontakt und geschlossenem Magnetsystem die Durchfederwege von Anker und Joch etwa gleich groß sind. Da die Verbindung zwischen Anker und Kontaktträger im allgemeinen über einen Bolzen vorgenommen wird, ist die erfindungsgemäße Ausführung ohne erheblichen konstruktiven Aufwand möglich, wenn zur elastischen Verbindung zwischen Anker und Kontaktbrückenträger eine Blattfeder vorgesehen ist. Die Blattfeder kann eine relativ weiche Charakteristik haben. Eine einfache Abstimmung der Teile untereinander läßt sich erreichen, wenn die elastische Lagerung des Jochs über sich an einem das Joch durchdringenden Riegel abstützende Schraubendruckfedern erfolgt. Um auch für die Halterung des Joches übliche Konstruktionen beibehalten zu können ist es vorteilhaft, wenn die Schraubendruckfedern an ihren, dem Riegel abgewandten Enden am Spulenkörper anliegen, der sich seinerseits am Schaltgerätegehäuse abstützt.

Anhand der Zeichnung wird ein Ausführungsbeispiel gemäß der Erfindung beschrieben.

Es zeigen:
- FIG 1: das erfindungsgemäße Schaltgerät in Prinzipdarstellung in Seitenansicht im Schnitt in AUS-Darstellung,
- FIG 2: das Schaltgerät nach FIG 1 in normaler EIN-Stellung und
- FIG 3: in EIN-Stellung bei verschweißtem Öffnerkontakt.

Das in der Zeichnung dargestellte elektromagnetische Schaltgerät besteht aus dem prinzipmäßig angedeuteten Gehäuse 1, in dem der Kontaktträger 2, in dem die als Kontaktbrücken 3 ausgebildeten Öffnerkontakte bildenden beweglichen Kontaktteile 3 und die die Schließerkontakte bildenden Kontaktbrücken 4 über Federteller 15 gehalten sind, verschiebbar geführt ist. Die Kontaktdruckfedern sind mit 5 bezeichnet. Mit diesem Kontaktträger 2 ist der Anker 6 über eine Blattfeder 7 elastisch verbunden. Die Blattfeder 7 ist einerseits in Schlitzen 8 des Kontaktträgers und andererseits in einem Durchbruch 9 des Ankers 6 geführt. Die Blattfeder ist gewölbt ausgebildet, so daß eine Relativbewegung zwischen Kontaktträger 2 und Anker 6 möglich ist. Das Joch 10 des Magnetsystems ist von einem Riegel 11 in einem Durchbruch 12 durchdrungen, auf dem sich Schraubendruckfedern 13 abstützen, die andererseits am Spulenkörper 14 anliegen, der sich - wie aus der Zeichnung ersichtlich ist - andererseits am Gehäuse 1 abstützt.

Wird nun die Spule des Magnetsystem an Spannung gelegt, so bewegt sich der Anker 6 aus der aus FIG 1 ersichtlichen Lage in die aus FIG 2 ersichtliche; die Kontaktbrücken 3 werden von den nicht näher dargestellten Festkontaktteilen getrennt und die Kontaktbrücke 4 kommt mit weiteren Festkontaktteilen als Schließerkontakt in Verbindung. Die Federn 5 der Kontaktbrücken 3 entspannen sich und die Federn 5 der Kontaktbrücken 4 werden zusammengedrückt. Ist nun zumindest eine der Kontaktbrücken 3 mit den nicht näher dargestellten Festkontaktteilen verschweißt, so bewegt sich der Kontaktträger 2 in die aus FIG 3 ersichtliche Lage. Hier kommt nämlich die Kontaktbrücke 3 mit dem Rand 16 des Fensters in dem Kontaktträger 2 in Eingriff, so daß dessen Weiterbewegung verhindert. Die Blattfeder 7 wird in diesem Zustand durchgedrückt. Zum Schließen des Magnetsystems bewegt sich zusätzlich das Joch 10 entgegen der Kraft der Federn 13 in Richtung auf den Anker 6 zu, so daß sich das Magnetsystem - wie die FIG 3 zeigt - schließt.

## Patentansprüche

1. Elektromagnetisches Schaltgerät mit einem einen Anker (6) umfassenden Magnetsystem, mit in einem beweglichen Kontaktträger (2) gehaltenen, mit Festkontaktteilen Öffnerund Schließerkontakte bildenden, beweglichen Kontaktteilen (3,4), wobei der Kontaktträger (2) mit dem Anker (6) derart elastisch verbunden ist, daß bei verschweißtem Öffnerkontakt eine Weiterbewegung des Ankers (6) ohne Betätigung des Schließerkontakts möglich ist, **dadurch gekennzeichnet**, daß das Magnetsystem ein in Schließrichtung des Magnetsystems elastisch aufgehängtes Joch (10) aufweist, und daß diese elastische Aufhängung (11,13), die elastische Verbindung (7) zwischen Anker (6) und Kontaktträger (2) und die Elastizität der beweglichen Kontaktteile (3,4) derart aufeinander abgestimmt sind, daß bei verschweißtem Öffnerkontakt und geschlossenem Magnetsystem die Durchfederwege von Anker (6) und Joch (10) etwa gleich groß sind.

2. Schaltgerät nach Anspruch 1, **dadurch gekennzeichnet**, daß zur elastischen Verbindung zwischen Anker (6) und Kontaktbrückenträger (2) eine Blattfeder (7) vorgesehen ist.

3. Schaltgerät nach Anspruch 1 oder 2, **dadurch gekennzeichnet**, daß die elastische Lagerung des Jochs (10) über sich an einem das Joch (10) durchdringenden Riegel (11) abstützende Schraubendruckfedern (13) erfolgt.

4. Schaltgerät nach Anspruch 3, **dadurch gekennzeichnet**, daß die Schraubendruckfedern (13) an ihren, dem Riegel (11) abgewandten Enden am Spulenkörper (14) anliegen, der sich seinerseits am Schaltgerätegehäuse (1) abstützt.

## Claims

1. Electromagnetic switchgear unit having a magnet system comprising an armature (6), having movable contact parts (3, 4) held in a movable contact support (2) and forming normally closed and normally open contacts with fixed-contact parts, the contact support (2) being elastically joined to the armature (6) in such a way that, if the normally closed contact has become welded, a further movement of the armature (6) is possible without actuation of the normally open contact, characterized in that the magnet system has a yoke (10) which is elastically suspended in the closing direction of the magnet system, and in that said elastic suspension (11, 13), the elastic link (7) between armature (6) and contact support (2) and the elasticity of the movable contact parts (3, 4) are matched to one another in such a way that if a normally closed contact has become welded and the magnet system is closed, the spring deflection of armature (6) and yoke (10) are about equal in size.

2. Switchgear unit according to Claim 1, characterized in that a leaf spring (7) is provided for the elastic link between armature (6) and contact-bridge support (2).

3. Switchgear unit according to Claim 1 or 2, characterized in that the yoke (10) is elastically mounted by means of helical compression springs (13) which are braced against a locking bar (11) which passes through the yoke (10).

4. Switchgear unit according to Claim 3, characterized in that the helical compression springs (13) are in contact with the coil former (14) at their ends remote from the locking bar (11), which coil former (14) is in turn braced against the switchgear housing (1).

## Revendications

1. Appareil de coupure électromagnétique comportant un système magnétique présentant une armature (6), et comportant des pièces de contact mobiles (3,4), qui sont montées dans un porte-contacts mobile (2) et forment, avec les pièces de contact fixes, des contacts d'ouverture et de fermeture, le porte-contacts (2) étant relié électriquement à l'armature (6) de telle sorte que, lorsque le contact d'ouverture colle, une poursuite du déplacement de l'armature (6) est possible sans actionnement du contact de fermeture, caractérisé par le fait que le système magnétique comporte une culasse (6), qui est suspendue élastiquement dans la direction de fermeture du système magnétique, et que cette suspension élastique (11,13), la liaison électrique (7) entre l'armature (6) et le porte-contacts (2) et l'élasticité entre les pièces de contact mobiles (3,4) sont accordées entre elles de telle sorte que, lorsque le contact d'ouverture est collé et que le système magnétique est fermé, les trajets des courses élastiques de l'armature (6) et de la culasse (10) sont approximativement identiques.

2. Appareil de coupure suivant la revendication 1, caractérisé par le fait qu'il est prévu un ressort à lame (7) pour la liaison élastique entre l'armature (6) et le porte-contacts en forme de pont (2).

3. Appareil de coupure suivant la revendication 1 ou 2, caractérisé par le fait que la suspension élastique de la culasse (6) est réalisée au moyen de ressorts hélicoïdaux de pression (13) qui prennent appui sur un verrou (11) traversant la culasse (10).

4. Appareil de coupure suivant la revendication 3, caractérisé par le fait que les ressorts hélicoïdaux de pression (13) s'appliquent par leurs extrémités tournées à l'opposé du verrou (11), contre le corps de bobine (14), qui prend appui, pour sa part, sur le boîtier (1) de l'appareil de coupure.
